# EUROPÄISCHE PATENTSCHRIFT

(11) **EP 2 475 605 B1**
(45) Veröffentlichungstag und Bekanntmachung des Hinweises auf die Patenterteilung: **15.01.2014**
(21) Anmeldenummer: 10752552.9
(22) Anmeldetag: 03.09.2010
(51) Int. Cl.: B65H 45/101

(54) **VERFAHREN UND NIEDERHALTEVORRICHTUNG ZUM GLÄTTEN UND FIXIEREN EINER IN EINER MATERIALSCHLAUFE ABGELEGTEN FLEXIBLEN MATERIALBAHN**
METHOD AND HOLD-DOWN DEVICE FOR SMOOTHING AND FIXING A FLEXIBLE MATERIAL WEB PLACED IN A MATERIAL LOOP
PROCÉDÉ ET DISPOSITIF DE RETENUE PERMETTANT DE LISSER ET DE FIXER UNE BANDE DE MATÉRIAU FLEXIBLE DÉPOSÉE DANS UNE BOUCLE DE MATÉRIAU

(30) Priorität: 12.09.2009 DE 102009041460
(43) Veröffentlichungstag der Anmeldung: 18.07.2012
(73) Patentinhaber: Oerlikon Textile GmbH & Co. KG, 42897 Remscheid (DE)
(72) Erfinder: GOELE, Torsten, 24107 Kiel (DE)
(74) Vertreter: Kahlhöfer, Hermann
(86) Internationale Anmeldenummer: PCT/EP2010/062939
(87) Internationale Veröffentlichungsnummer: WO 2011/029779

(56) Entgegenhaltungen:
- WO-A1-93/01031
- WO-A1-2006/108377
- US-A- 4 730 762
- US-A- 5 062 597

## Beschreibung

Die Erfindung betrifft ein Verfahren zum Glätten und Fixieren einer in einer Materialschlaufe abgelegten flexiblen Materialbahn gemäß dem Oberbegriff des Anspruchs 1 sowie eine Niederhaltevorrichtung zur Durchführung des Verfahrens gemäß dem Oberbegriff des Anspruchs 6.

Ein gattungsgemäßes Verfahren sowie eine gattungsgemäße Niederhaltevorrichtung sind beispielsweise aus der WO 2006/108377 bekannt.

Bei dem bekannten Verfahren und der bekannten Vorrichtung wird eine flexible Materialbahn zu einem Materialstapel abgelegt. Hierzu wird die Materialbahn durch Ablegemittel zwischen zwei gegenüberliegenden Enden einer Ablagestelle hin- und hergeführt, so dass sich jeweils an den Enden der Ablagestelle eine flexible Materialschlaufe ausbildet. Um möglichst eine kompakte Anordnung der Lagen innerhalb des Materialstapels zu erhalten, werden derartige Materialschlaufen durch eine Niederhaltevorrichtung geglättet und fixiert. Bei dem bekannten Verfahren und bei der bekannten Vorrichtung ist hierzu an jedem Ende der Ablagestelle eine Halteplatte vorgesehen, die durch einen Linearantrieb oszillierend angetrieben wird. So lässt sich die Materialschlaufe durch eine lineare Bewegung der Halteplatte in Richtung des Materialstapels niederdrücken und glätten. Um möglichst gleichmäßige Endlagen zu erzeugen, muss bei dem bekannten Verfahren und der bekannten Vorrichtung die Materialschlaufe beim Ablegen der Materialbahn möglichst gleichmäßig erzeugt werden. Durch das Niederdrücken der Halteplatte wird lediglich die Lage der Materialschlaufe an der Oberseite des Materialstapels fixiert.

Aus der WO 93/01031 ist ein Verfahren und eine Vorrichtung bekannt, bei welcher die Materialschlaufen am Ende einer Ablagestelle durch ein rotierendes Wellensegment geglättet wird. Hierzu rotiert das Wellensegment um eine mittlere Achse, so dass die Manteloberfläche des Wellensegmentes entlang der Materialbahn bzw. der Materialschlaufe gleitet und diese dabei glättet. Derartige Niederhaltelemente besitzen jedoch grundsätzlich den Nachteil, dass nur geringe Kräfte zum Fixieren und Zusammendrücken der Materialschlaufen möglich sind. Zwar ist eine Höhenverstellung des Wellensegmentes vorgesehen, die jedoch bei zu starker Eindrucktiefe aufgrund der Rotationsbewegung zu einem Verschieben der oberen Schlaufe führt.

Es ist nun Aufgabe der Erfindung das gattungsgemäße Verfahren und die gattungsgemäße Niederhaltevorrichtung derart zu verbessern, dass die Materialschlaufen zur Bildung eines Materialstapels möglichst gleichmäßig geglättet und großflächig mit relativ hohem Niederhaltedruck fixiert werden können.

Diese Aufgabe wird erfindungsgemäß für ein Verfahren dadurch gelöst, dass die oszillierende Bewegung der Halteplatte durch einen Kurbelantrieb erzeugt wird, welcher die Halteplatte auf einer umlaufenden Bahnkurve mit einer Bewegungskomponente in eine Ablagerichtung der Materialbahn führt.

Die erfindungsgemäße Niederhaltevorrichtung weist zur Durchführung des Verfahrens eine Kurbelantrieb als Antriebseinrichtung auf, der mit der Halteplatte derart verbunden ist, dass die Halteplatte auf einer umlaufenden Bahnkurve mit einer Bewegungskomponente in einer Ablagerichtung der Materialbahn führbar ist.

Neben dem Vorteil, dass die Halteplatte einen großflächigen Niederhaltedruck zum Fixieren der Materialschlaufe erzeugen kann, führt die gleitende Bewegung der Halteplatte in Ablagerichtung zur einer verbesserten Glättfunktion, die die Materialschlaufe jeweils in eine gleichmäßige Falz ohne zusätzliche Faltenbildung führt. Selbst dünnwandige Materiallagen lassen sich damit sicher ohne Faltenbildung in einer Materialschlaufe ablegen, glätten und fixieren.

Um eine möglichst parallele Führung der Halteplatte ausführen zu können, wird die Verfahrensvariante bevorzugt ausgeführt, bei welcher die Halteplatte durch zwei mit Abstand an der Halteplatte angreifende Kurbelantriebe geführt wird, die synchron durch einen Elektromotor angetrieben werden. Hierzu weist die Antriebseinrichtung der Niederhaltevorrichtung einen zweiten Kurbelantrieb auf, der mit Abstand zu dem anderen Kurbelantrieb mit der Halteplatte verbunden ist. Damit können ungewünschte Schiefstellungen der Halteplatte beim Glätten und fixieren der Materialschlaufe vermieden werden.

Zudem ergeben sich durch Verwendung zweier Kurbelantriebe zur Führung der Halteplatte zusätzliche Freiheitsgrade, um die Halteplatte beim Glätten und Fixieren der Materialschlaufe zu führen. So lassen sich die beiden Kurbelantriebe vorzugsweise mit gleichen Phasenlagen relativ zu der Halteplatte antreiben. Somit lässt sich die Halteplatte über die gesamte Bahnkurve in einer parallel Führung antreiben.

Alternativ besteht jedoch auch die Möglichkeit, die beiden Kurbelantriebe mit einer Phasendifferenz der Phasenlage relativ zu der Halteplatte anzutreiben, so dass gewünschte Schiefstellungen beispielsweise zum Einleiten des Glättvorganges an der Halteplatte und der Bewegung der Halteplatte möglich sind.

Damit die Bewegung der Halteplatte in Abhängigkeit von einem Ablegevorgang der Materialbahn ausführbar ist, wird die Verfahrensvariante bevorzugt eingesetzt, bei welcher der Kurbelantrieb oder die Kurbelantriebe in Abhängigkeit von einer Materialzuführgeschwindigkeit einen Bewegungszyklus der Halteplatte steuern. Somit wird sichergestellt, dass die Halteplatte zur Ablegung der Materialbahn und bei Entstehung der Materialschlaufe in einer oberen Position des Kurbelantriebes oder der Kurbelantriebe geführt ist.

Die erfindungsgemäße Niederhaltevorrichtung wird insbesondere in der Weiterbildung ausgeführt, bei welcher ein Elektromotor vorgesehen ist, um die Kurbelantriebe anzutreiben, wobei dem Elektromotor ein Steuergerät zugeordnet ist.

Zur Erzeugung einer gleichmäßigen rotierenden Bewegung der Halteplatte hat sich die Weiterbildung der erfindungsgemäßen Niederhaltevorrichtung bewährt, bei welcher der Kurbelantrieb zumindest eine antreibbare Antreibscheibe aufweist, welche einen auskragenden Träger der Halteplatte exzentrisch hält, wobei der Träger drehbar mit der Antriebsscheibe verbunden ist. Somit lässt sich die Halteplatte auf eine möglichst lose Bahnkurve führen.

Dabei wird bevorzugt an einer zweiten Längsseite der Halteplatte eine der Antriebsscheibe gegenüberliegende Führungsscheibe angeordnet, an welcher ein auskragendes Ende des Trägers mit gleicher Exzentrizität drehbar gehalten ist. Somit können auch breitere Halteplatten zum Fixieren entsprechend breiter Materialstreifen sicher führen.

Bevorzugt wird dabei an der gleichen Seite der Halteplatte eine zweite antreibbare Antriebsscheibe mit Abstand zu der ersten Antriebsscheibe angeordnet, welche einen zweiten Träger der Halteplatte mit gleicher Exzentrizität trägt und wobei bevorzugt der zweiten Antriebsscheibe eine zweite Führungsscheibe gegenüberliegt.

Zum direkten Antrieb weisen die Antriebsscheiben einen Antriebszapfen auf, welcher sich vorteilhaft über einen Zahnriemen mit dem Elektromotor verbinden lässt.

Um insbesondere den Niederhaltedruck einstellen zu können, wird die Weiterbildung der erfindungsgemäßen Niederhaltevorrichtung eingesetzt, bei welcher die Antriebseinrichtung an einem Halter relativ zu einer Ablagestellen höhenverstellbar gehalten ist. Damit lässt sich durch einfache Höhenregulierung der durch die Halteplatte auf einen Materialstapel ausgeübte Niederhaltedruck einstellen. Der Bewegungsablauf der Kurbelantriebe bleibt hiervon unbeeinflusst.

Das erfindungsgemäße Verfahren wird nachfolgend anhand einiger Ausführungsbeispiele der erfindungsgemäßen Niederhaltevorrichtung unter Bezug auf die beigefügten Figuren näher erläutert.

Es stellen dar:
- Fig. 1: schematisch eine Seitenansicht eines ersten Ausführungsbeispiels der erfindungsgemäßen Niederhaltevorrichtung zur Durchführung des erfindungsgemäßen Verfahrens
- Fig. 2: schematisch eine Seitenansicht eines weiteren Ausführungsbeispiels der erfindungsgemäßen Niederhaltevorrichtung
- Fig. 3: schematisch eine Seitenansicht eines weiteres Ausführungsbeispiels der erfindungsgemäßen Niederhaltevorrichtung
- Fig. 4: schematisch eine Querschnittsansicht des Ausführungsbeispiels aus Fig. 3

In der Fig. 1 ist ein erstes Ausführungsbeispiel der erfindungsgemäßen Niederhaltevorrichtung zur Durchführung des erfindungsgemäßen Verfahrens zum Glätten und Fixieren einer in einer Materialschlaufe abgelegten flexiblen Materialbahn schematisch in einer Seitenansicht dargestellt. Die Niederhaltevorrichtung ist an einem Ende einer Ablagestelle 4 angeordnet. In der Ablagestelle 4 wird eine Materialbahn 3 in mehreren Lagen zu einem Materialstapel 6 abgelegt. Die zur Führung und Ablage der Materialbahn 3 verwendeten Mittel sind hier nicht dargestellt. Die Materialbahn 3 wird hierzu oberhalb der Ablagestelle 4 zwischen zwei sich gegenüberliegenden Enden hin- und hergeführt, so dass sich an jedem der Enden eine Materialschlaufe 5 ausbildet. Zum Glätten und Fixieren der Materialschlaufe 5 an der Oberfläche des Materialstapels 6 wird die erfindungsgemäße Niederhaltevorrichtung eingesetzt. Daher ist jedem Ende der Ablagestelle 4 üblicherweise eine derartige Niederhaltevorrichtung zugeordnet.

In Fig. 1 das Ausführungsbeispiel der Niederhaltevorrichtung einem rechten Ende der Ablagestelle 4 zugeordnet. Die Niederhaltevorrichtung weist eine Halteplatte 1 auf, die mittels einer Antriebseinrichtung 2 oszillierend bewegt wird. Die Antriebseinrichtung 2 ist hierzu als ein Kurbelantrieb 7 ausgebildet, welcher eine angetriebene Kurbel 8 aufweist, die über ein Gestelldrehlager 9 ortsfest gehalten ist. Am freien Ende der Kurbel 8 ist ein auskragender Träger 11 in einem Haltedrehlager 10 gehalten, welcher an seiner Unterseite die Halteplatte 1 trägt.

Zum Glätten und Fixieren der Materialschlaufe 5 wird die Kurbel 8 entgegen dem Uhrzeigersinn angetrieben, so dass die Halteplatte 1 auf einer durch die Kurbel 8 definierten geschlossenen Bahnkurve 12 geführt wird. Der rotierende Antrieb der Halteplatte 1 bewirkt, dass die Halteplatte 1 mit einer in Ablagerichtung der Materialbahn 3 geführten Bewegungskomponente gleitend über den Materialstapel 6 geführt wird. Die Ablagerichtung der Materialbahn 3 ist durch einen Pfeil gekennzeichnet und zeigt zum rechten Rand des Materialstapels 6. Durch die gleitende Bewegung der Halteplatte 1 wird die Materialschlaufe 5 gleichmäßig und schonend zu einer Pfalz zusammengedrückt. Um einen möglichst schonenden Eingriff der Halteplatte 1 mit der Materialbahn 3 zu erhalten, sind die Enden der Halterplatte 1 mit einer Anschrägung oder einer Verrundung versehen.

Der durch die Halteplatte 1 erzeugte Niederhaltedruck an der Oberfläche des Materialstapels 6 wird in diesem Ausführungsbeispiel durch eine hier nicht näher dargestellte Höhenverstellung der Ablagestelle 4 bewirkt. Grundsätzlich besteht jedoch auch die Möglichkeit, die Antriebseinrichtung 2 der Halteplatte 1 höhenverstellbar auszubilden.

So ist in Fig. 2 ein Ausführungsbeispiel gezeigt, bei welchem die Halterplatte 1 durch zwei in Abstand zueinander an die Halteplatte 1 angreifende Kurbelantriebe 7.1 und 7.2 angetrieben wird. Die Gestelldrehlager 9.1 und 9.2 der Kurbeln 8.1 und 8.2 sind an einem Halter 13 angeordnet, welcher Halter 13 höhenverstellbar an einem Gestell 14 gehalten ist. An den freien Enden der Kurbeln 8.1 und 8.2 ist jeweils ein auskragender Träger 11.1 und 11.2 über Hältedrehlager 10.1 und 10.2 gehalten. Die Träger 11.1 und 11.2 sind mit der Halteplatte 1 verbunden, so dass die Halteplatte 1 parallel über die Kurbelantriebe 7.1 und 7.2 in einer geschlossenen Bahnkurve 12 geführt wird. Die Kurbeln 8.1 und 8.2 werden in der in Fig. 2 dargestellten Betriebssituation in gleicher Phasenlage und gleicher Umlaufgeschwindigkeit angetrieben.

Grundsätzlich besteht jedoch auch die Möglichkeit, zwischen den Kurbeln 8.1 und 8.2 eine Phasendifferenz einzustellen, so dass an der Halteplatte 1 eine überlagerte Kippbewegung erzeugt wird. Ein mit Phasendifferenz und gleicher Umlaufgeschwindigkeit angetriebene Halterplatte 1 ermöglicht die Übertragung einer Förderwirkung auf die Materialbahn 3, so dass ein Ausstrecken der Materialschlaufe möglich ist.

Bei den Ausführungsbeispielen nach Fig. 1 und Fig. 2 sei noch erwähnt, dass die Ablagestelle 4 eine quer zur Ablagerichtung der Materialbahn 3 gerichtete Hin- und Herbewegung ausführt, um den Materialstapel 6 zu bilden. Die Materialbahn 3 wird üblicherweise aus Streifen zugeführt, der Zick-Zack-förmig an der Oberfläche des Materialstapels 6 abgelegt wird.

In Fig. 3 und 4 ist ein weiteres Ausführungsbeispiel einer erfindungsgemäßen Niederhaltevorrichtung zur Durchführung des erfindungsgemäßen Verfahrens zum Glätten und Fixieren einer flexiblen Materialschlaufe gezeigt. Fig. 3 zeigt das Ausführungsbeispiel in einer Seitenansicht und Fig. 4 schematisch in einer Querschnittsansicht jedoch ohne Ablagestelle. Insoweit kein ausdrücklicher Bezug zu einer der Figuren gemacht ist, gilt die nachfolgende Beschreibung für beide Figuren.

Bei dem in Fig. 3 und 4 dargestellten Ausführungsbeispiel sind die Kurbelantriebe 7.1 und 7.2 durch jeweils eine Antriebsscheibe 15.1 und 15.2 und eine Führungsscheibe 16.1 und 16.2 gebildet. Die Antriebsscheiben 15.1 und 15.2 sind an einer Längsseite der Halteplatte 1 in Abstand nebeneinander drehbar gehalten. Einer gegenüberliegenden Längsseite der Halteplatte 1 sind die beiden Führungsscheiben 16.1 und 16.2 genau gegenüberliegend zu den Antriebsscheiben 15.1 und 15.2 angeordnet. Die Antriebsscheiben 15.1 und 15.2 sowie die Führungsscheiben 16.1 und 16.2 weisen im Zentrum jeweils einen Lagerzapfen 17 auf, der drehbar in einem Gestell 14 gehalten ist. An einer zur Halteplatte 1 gegenüberliegenden Stirnseite der Antriebsscheiben 15.1 und 15.2 weisen diese jeweils einen Antriebszapfen 18 auf, an welchem eine Riemenscheibe 22.1 oder 22.2 gehalten ist.

Zwischen der Antriebsscheibe 15.1 und der Führungsscheibe 16.1 ist eine Achse 23.1 exzentrisch gehalten. Die Exzentrizität an der Antriebsscheibe 15.1 ist hierbei identisch zu der Exzentrizität an der Führungsscheibe 16.1. In einem Bereich zwischen der Antriebsscheibe 15.1 und der Führungsscheibe 16.1 ist die Halteplatte 1 durch zwei Ösen 24.1 und 24.2 mit der Achse 23.1 drehbar verbunden. Die Halteplatte 2 wird entsprechend an einer Achse 23.2 gehalten, die zwischen der Antriebsscheibe 15.2 und der Führungsscheibe 16.2 angeordnet ist.

Zum Antrieb der Kurbelantriebe 7.1 und 7.2 ist ein Elektromotor 19 vorgesehen, der mit einem Steuergerät 20 gekoppelt ist. Der Elektromotor 19 weist an seinem Antriebsende eine Riemenscheibe 22.3 auf, an welchem ein Zahnriemen 21 geführt ist. Der Zahnriemen 21 wird umlaufend über die Riemenscheibe 22.1, 22.2 und 22.3 geführt, so dass die Antriebsscheiben 15.1 und 15.2 synchron angetrieben werden. Die Halteplatte 1 wird rotierend auf einer umlaufenden geschlossenen Bahnkurve geführt, wobei die Unterseite der Halteplatte 1 oszillierend auf einen hier nicht dargestellten Materialstapel geführt wird.

Das in Fig. 3 und 4 dargestellte Ausführungsbeispiel ist somit geeignet, um über eine größere Breite eine Glättung und Fixierung der Materialschlaufe mit gleichmäßiger Druckverteilung vornehmen zu können. Hierbei lässt sich der Niederhaltedruck durch Höhenverstellung der Antriebseinrichtung 2 und / oder durch Höhenverstellung einer hier nicht dargestellten Ablagestelle 4 einstellen. Das in Fig. 3 und 4 dargestellte Ausführungsbeispiel ist insbesondere geeignet, um in Abhängigkeit von einer Materialzuführgeschwindigkeit der Materialbahn die Bewegung der Halteplatte 1 zu steuern. So lässt sich über das Steuergerät 20, das beispielsweise mit einer Steuereinrichtung der Ablagestelle verbunden ist, die Halteplatte 1 derart bewegen, dass die Zuführung der Materialbahn zu einem Ende der Ablagestelle gerade dann erfolgt, wenn die Halteplatte ihren größten Abstand zum Materialstapel aufweist. Somit ist eine Ablage- und Schlaufenbildung der Materialbahn möglich. Erst nachdem die Materialschlaufe vollständig am Ende der Ablagestelle gelegt ist, wird die Halteplatte 1 in ihre untere Position auf die Oberfläche des Materialstapels gedrückt. Der Antrieb der Halteplatte erfolgt hierbei vorzugsweise kontinuierlich.

### Bezugszeichenliste

- 1: Halteplatte
- 2: Antriebseinrichtung
- 3: Materialbahn
- 4: Ablagestelle
- 5: Materialschlaufe
- 6: Materialstapel
- 7, 7.1, 7.2: Kurbelantrieb
- 8, 8.1, 8.2: Kurbel
- 9, 9.1, 9.2: Gestelldrehlager
- 10, 10.1, 10.2: Haltedrehlager
- 11, 11.1, 11.2: Träger
- 12: Bahnkurve
- 13: Halter
- 14: Gestell
- 15.1, 15.2: Antriebsscheibe
- 16.1, 16.2: Führungsscheibe
- 17: Lagerzapfen
- 18: Antriebszapfen
- 19: Elektromotor
- 20: Steuergerät
- 21: Zahnriemen
- 22.1, 22.2, 22.3: Riemenscheibe
- 23.1, 23.2: Achse
- 24.1, 24.2: Öse

## Patentansprüche

1. Verfahren zum Glätten und Fixieren einer in einer Materialschlaufe (5) abgelegten flexiblen Materialbahn (3), die in mehrere übereinander liegende Materiallagen zwischen zwei gegenüberliegenden Enden einer Ablagestelle (4) abgelegt wird, bei welchem die Materialschlaufte (5) durch eine oszillierend bewegte Halteplatte (1) niedergedrückt wird,
**dadurch gekennzeichnet, dass**
die oszillierende Bewegung der Halteplatte (1) durch einen Kurbelantrieb (7) erzeugt wird, welcher die Halteplatte (1) auf einer umlaufenden Bahnkurve (12) mit einer Bewegungskomponente in eine Ablagerichtung der Materialbahn (3) führt.

2. Verfahren nach Anspruch 1,
dadurch gekenntzeichnet, dass
die Halteplatte (1) durch zwei mit Abstand an der Halteplatte (1) angreifende Kurbelantriebe (7) geführt wird, die synchron durch einen Elektromotor (19) angetrieben werden.

3. Verfahren nach Anspruch 2,
**dadurch gekennzeichnet, dass**
die beiden Kurbelantriebe (7.1, 7.2) mit gleichen Phasenlagen relativ zu der Halteplatte angetrieben werden.

4. Verfahren nach Anspruch 2,
**dadurch gekennzeichnet, dass**
die beiden Kurbelantriebe (7.1, 7.2) mit einer Phasendifferenz der Phasenlagen relativ zu der Halteplatte (1) angetrieben werden.

5. Verfahren nach einem der Ansprüche 1 bis 4,
**dadurch gekennzeichnet, dass**
der Kurbelantrieb (7) oder die Kurbelantriebe (7.1, 7.2) in Abhängigkeit von einer Materialzuführgeschwindigkeit einen Bewegungszyklus der Halteplatte (1) steuern.

6. Niederhaltevorrichtung zur Durchführung des Verfahrens zum Glätten und Fixieren einer in einer Materialschlaufe (5) abgelegte Materialbahn (3) gemäß dem Anspruch 1, mit einer beweglichen Halteplatte (1) und mit einer Antriebseinrichtung (2), durch welche die Halteplatte (1) oszillierend bewegbar ist,
**dadurch gekennzeichnet, dass**
die Antriebseinrichtung (2) einen Kurbelantrieb (7) aufweist, der mit der Halteplatte (1) derart verbunden ist, dass die Halteplatte (1) auf einer umlaufenden Bahnkurve (12) mit einer Bewegungskomponente in eine Ablagerichtung der Materialbahn (3) führbar ist.

7. Niederhaltevorrichtung nach Anspruch 6,
**dadurch gekennzeichnet, dass**
ein zweiter Kurbelantrieb (7.1, 7.2) vorgesehen ist, der mit Abstand zu dem anderen Kurbelantrieb (7.1, 7.2) mit der Halteplatte (1) verbunden ist.

8. Niederhaltevorrichtung nach Anspruch 6 oder 7,
**dadurch gekennzeichnet, dass**
dem Kurbelantrieb (7) oder beiden Kurbelantrieben (7.1, 7.2) ein Elektromotor (19) zugeordnet ist, der durch ein zugeordnetes Steuergerät (20) steuerbar ist.

9. Niederhaltevorrichtung nach Anspruch 7 oder 8,
**dadurch gekennzeichnet, dass**
die beiden Kurbelantriebe (7.1, 7.2) unter einem gleich großen Phasenwinkel mit der Halteplatte (1) verbunden sind.

10. Niederhaltevorrichtung nach Anspruch 7 oder 8,
**dadurch gekennzeichnet, dass**
die beiden Kurbelantriebe (7.1, 7.2) mit unterschiedlich großen Phasenwinkeln mit der Halteplatte (1) verbunden sind.

11. Niederhaltevorrichtung nach einem der Ansprüche 6 bis 10,
**dadurch gekennzeichnet, dass**
der Kurbelantrieb (7.1) zumindest eine antreibbare Antriebsscheibe (15.1) aufweist, welche einen auskragender Träger (23.1) der Haltplatte (1) exzentrisch hält.

12. Niederhaltevorrichtung nach Anspruch 11,
**dadurch gekennzeichnet, dass**
an einer gegenüberliegenden Seiten der Halteplatte (1) eine drehbar gelagerte Führungsscheibe (16.1) angeordnet ist, an welcher ein auskragendes Ende des Trägers (23.1) mit gleicher Exzentrizität gehalten ist.

13. Niederhaltevorrichtung nach Anspruch 11 oder 12,
**dadurch gekennzeichnet, dass**
an der gleichen Seite der Halteplatte (1) eine zweite antreibbare Antriebsscheibe (15.2) mit Abstand zu der anderen Antriebsscheibe (15.1) angeordnet ist, welche einen zweiten Träger (23.2) der Haltplatte mit gleicher Exzentrizität trägt.

14. Niederhaltevorrichtung nach Anspruchen 8 und 13,
**dadurch gekennzeichnet, dass**
die Antriebssacheiben (15.1, 15.2) jeweils einen Antriebszapfen (18) aufweisen und dass die Antriebszapfen (18) durch einen Zahnriemen (21) mit dem Elektromotor (19) verbunden sind.

15. Niederhaltevorrichtung nach einem der Ansprüche 6 bis 14,
**dadurch gekennzeichnet, dass**
die Antriebseinrichtung (2) an einem Halter (13) relativ zu einer Ablagestelle (4) höhenverstellbar gehalten ist.

## Claims

1. Method for smoothing and fixing a flexible material web (3) placed in a material loop (5), which material web (3) is placed in a plurality of material layers lying on top of one another between two opposite ends of a placement point (4), in which the material loop (5) is pressed down by a holding plate (1) which is moved in an oscillating manner,
**characterized in that**
the oscillating movement of the holding plate (1) is generated by a crank drive (7) which guides the holding plate (1) in a placement direction of the material web (3) on an encircling curve of motion (12) with one motion component.

2. Method according to Claim 1,
**characterized in that**
the holding plate (1) is guided by two crank drives (7) which act in a spaced-apart manner on the holding plate (1) and which are synchronously driven by an electric motor (19).

3. Method according to Claim 2,
**characterized in that**
the two crank drives (7.1, 7.2) are driven with identical phasings in relation to the holding plate (1).

4. Method according to Claim 2,
**characterized in that**
the two crank drives (7.1, 7.2) are driven with a phase difference of the phasings in relation to the holding plate (1).

5. Method according to one of Claims 1 to 4,
**characterized in that**
the crank drive (7) or the crank drives (7.1, 7.2) control a motion cycle of the holding plate (1) in dependence on a material-infeed speed.

6. Holding-down device for implementing the method for smoothing and fixing a material web (3) placed in a material loop (5) according to Claim 1, having a movable holding plate (1) and having a drive unit (2) by which the holding plate (1) is movable in an oscillating manner,
**characterized in that**
the drive unit (2) has a crank drive (7) which is connected to the holding plate (1) in such a manner that the holding plate (1) is guidable in a placement direction of the material web (3) on an encircling curve of motion (12) with one motion component.

7. Holding-down device according to Claim 6,
**characterized in that**
a second crank drive (7.1, 7.2) is provided which is connected to the holding plate (1) in a manner spaced apart from the other crank drive (7.1, 7.2).

8. Holding-down device according to Claim 6 or 7,
**characterized in that**
the crank drive (7) or the crank drives (7.1, 7.2) is/are assigned an electric motor (19) which is controllable by an assigned controller (20).

9. Holding-down device according to Claim 7 or 8,
**characterized in that**
the two crank drives (7.1, 7.2) are connected to the holding plate (1) at an identical phase angle.

10. Holding-down device according to Claim 7 or 8,
**characterized in that**
the two crank drives (7.1, 7.2) are connected to the holding plate (1) at different phase angles.

11. Holding-down device according to one of Claims 6 to 10,
**characterized in that**
the crank drive (7.1) has at least one drivable drive disc (15.1) which eccentrically holds a projecting support (23.1) of the holding plate (1).

12. Holding-down device according to Claim 11,
**characterized in that**
a rotatably mounted guide disc (16.1) is located on an opposite side of the holding plate (1),) a projecting end of the support (23.1) being held with the same eccentricity on said guide disc (16.1).

13. Holding-down device according to Claim 11 or 12,
**characterized in that**
a second drivable drive disc (15.2) is located on the same side of the holding plate (1) in a manner spaced apart from the other drive disc (15.1), which second drive disc (15.2) holds a second support (23.2) of the holding plate with the same eccentricity.

14. Holding-down device according to Claims 8 and 13,
**characterized in that**
the drive discs (15.1, 15.2) each have a drive pin (18) and **in that** the drive pins (18) are connected to the electric motor (19) by a toothed belt (21).

15. Holding-down device according to one of Claims 6 to 14,
**characterized in that**
the drive unit (2) is held on a support (13) in a height-adjustable manner in relation to a placement point (4).

## Revendications

1. Procédé pour lisser et fixer une bande de matériau flexible (3) déposée en une boucle de matériau (5), laquelle bande de matériau est déposée en plusieurs couches de matériau superposées entre deux extrémités opposées d'une zone de dépose (4), dans lequel procédé la boucle de matériau (5) est pressée vers le bas par une plaque de maintien (1) déplacée de manière oscillante,
**caractérisé en ce que**
le déplacement oscillatoire de la plaque de maintien (1) est produit par un entraînement à manivelle (7) qui guide la plaque de maintien (1) sur une trajectoire circulaire (12) avec une composante de déplacement dans une direction de dépose de la bande de matériau (3).

2. Procédé selon la revendication 1,
**caractérisé en ce que**
la plaque de maintien (1) est guidée par deux entraînements à manivelle (7) venant en prise de manière espacée avec la plaque de maintien (1), lesquels entraînements à manivelle sont entraînés de manière synchrone par un moteur électrique (19).

3. Procédé selon la revendication 2,
**caractérisé en ce que**
les deux entraînements à manivelle (7.1, 7.2) sont entraînés avec des positions de phase identiques par rapport à la plaque de maintien (1).

4. Procédé selon la revendication 2,
**caractérisé en ce que**
les deux entraînements à manivelle (7.1, 7.2) sont entraînés avec un déphasage des positions de phase par rapport à la plaque de maintien (1).

5. Procédé selon l'une quelconque des revendications 1 à 4,
**caractérisé en ce que**
l'entraînement à manivelle (7) ou les entraînements à manivelle (7.1, 7.2) commande(nt) un cycle de déplacement de la plaque de maintien (1) en fonction d'une vitesse d'amenée de matériau.

6. Dispositif de maintien vers le bas pour mettre en oeuvre le procédé pour lisser et fixer une bande de matériau (3) déposée en une boucle de matériau (5) selon la revendication 1, comprenant une plaque de maintien (1) mobile et comprenant un dispositif d'entraînement (2) au moyen duquel la plaque de maintien (1) peut être déplacée de manière oscillante,
**caractérisé en ce que**
le dispositif d'entraînement (2) comprend un entraînement à manivelle (7) qui est relié à la plaque de maintien (1) de telle sorte que la plaque de maintien (1) peut être guidée sur une trajectoire circulaire (12) avec une composante de déplacement dans une direction de dépose de la bande de matériau (3).

7. Dispositif de maintien vers le bas selon la revendication 6,
**caractérisé en ce**
**qu'**il est prévu un deuxième entraînement à manivelle (7.1, 7.2) qui est relié à la plaque de maintien (1) de manière espacée par rapport à l'autre entraînement à manivelle (7.1, 7.2).

8. Dispositif de maintien vers le bas selon la revendication 6 ou 7,
**caractérisé en ce**
**qu'**un moteur électrique (19) est associé à l'entraînement à manivelle (7) ou aux deux entraînements à manivelle (7.1, 7.2), lequel moteur électrique peut être commandé par un appareil de commande (20) associé.

9. Dispositif de maintien vers le bas selon la revendication 7 ou 8,
**caractérisé en ce que**
les deux entraînements à manivelle (7.1, 7.2) sont reliés à la plaque de maintien (1) suivant un angle de phase de même amplitude.

10. Dispositif de maintien vers le bas selon la revendication 7 ou 8,
**caractérisé en ce que**
les deux entraînements à manivelle (7.1, 7.2) sont reliés à la plaque de maintien (1) suivant des angles de phase d'amplitudes différentes.

11. Dispositif de maintien vers le bas selon l'une quelconque des revendications 6 à 10,
**caractérisé en ce que**
l'entraînement à manivelle (7.1) comprend au moins un disque d'entraînement (15.1) pouvant être entraîné, lequel porte de manière excentrique un support (23.1) saillant de la plaque de maintien (1).

12. Dispositif de maintien vers le bas selon la revendication 11,
**caractérisé en ce**
**qu'**un disque de guidage (16.1) monté à rotation est disposé sur un côté opposé de la plaque de maintien (1), sur lequel disque de guidage est supportée avec la même excentricité une extrémité saillante du support (23.1).

13. Dispositif de maintien vers le bas selon la revendication 11 ou 12,
**caractérisé en ce**
**qu'**un deuxième disque d'entraînement (15.2) pouvant être entraîné est disposé sur le même côté de la plaque de maintien (1), de manière espacée par rapport à l'autre disque d'entraînement (15.1) qui porte avec la même excentricité un deuxième support (23.2) de la plaque de maintien.

14. Dispositif de maintien vers le bas selon les revendications 8 et 13,
**caractérisé en ce que**
les disques d'entraînement (15.1, 15.2) comprennent respectivement un tourillon d'entraînement (18), et **en ce que** les tourillons d'entraînement (18) sont reliés au moteur électrique (19) au moyen d'une courroie dentée (21).

15. Dispositif de maintien vers le bas selon l'une quelconque des revendications 6 à 14,
**caractérisé en ce que**
le dispositif d'entraînement (2) est supporté sur un support (13) de manière réglable en hauteur par rapport à une zone de dépose (4).
